# FASCICULE DE BREVET EUROPEEN

(11) **EP 0 702 925 B1**
(45) Date de publication et mention de la délivrance du brevet: **15.07.1998**
(21) Numéro de dépôt: 95401856.0
(22) Date de dépôt: 08.08.1995
(51) Int. Cl.: A47L 11/164

(54) **Disque d'entrainement pour l'outil d'une machine pour la mise en état et/ou l'entretien des sols**
Antriebsscheibe und Maschine zum Behandeln von Fussböden
Driving disk and floor treating machine

(30) Priorité: 25.08.1994 FR 9410279
(43) Date de publication de la demande: 27.03.1996
(73) Titulaire: Plazanet, Maurice, 92330 Sceaux (FR)
(72) Inventeur: Plazanet, Maurice, 92330 Sceaux (FR)
(74) Mandataire: Bonnetat, Christian

(56) Documents cités:
- EP-A- 0 182 178
- EP-A- 0 388 273
- US-A- 3 072 942
- PATENT ABSTRACTS OF JAPAN vol. 12 no. 269 (M-723) ,27 Juillet 1988 & JP-A-63 052967 (MITSUBISHI METAL CO) 7 Mars 1988,
- PATENT ABSTRACTS OF JAPAN vol. 14 no. 144 (M-0951) ,19 Mars 1990 & JP-A-02 009559 (MATSUSHITA ELECTRIC IND CO) 12 Janvier 1990,
- PATENT ABSTRACTS OF JAPAN vol. 18 no. 354 (M-1632) ,5 Juillet 1994 & JP-A-06 091522 (HITACHI LTD) 5 Avril 1994,

## Description

La présente invention concerne un disque d'entraînement pour l'outil d'une machine pour la mise en état et/ou l'entretien des sols.

On connaît déjà, notamment par les brevets GB-A-1 083 775 et US-A-3 464 075, des machines pour la mise en état et/ou l'entretien des sols, comportant un moteur susceptible d'entraîner en rotation au moins un outil rotatif par l'intermédiaire d'un arbre d'entraînement au moins sensiblement orthogonal audit outil, ledit outil étant relié audit arbre d'entraînement par un disque d'entraînement relié, au voisinage de sa périphérie externe, à l'outil et, au voisinage de son centre, à l'arbre d'entraînement, et permettant une inclinaison relative d'amplitude limitée de l'axe de rotation de l'outil par rapport audit arbre d'entraînement. Cependant, dans ces machines connues, ledit disque est réalisé en une matière élastique (métal ou caoutchouc), de sorte que le degré de liberté de l'outil parallèlement à l'axe de l'outil est limité par l'élasticité du disque et qu'il en résulte des défauts de coplanarité de l'outil par rapport au sol. Par suite, la surface traitée est attaquée irrégulièrement par ledit outil, de sorte qu'elle ne peut être parfaitement uniforme.

Pour remédier à ces inconvénients, le document EP-A-0 388 273 décrit un tel disque d'entraînement comportant un diaphragme circulaire en une matière non élastique qui est souple perpendiculairement à son plan, mais qui est rigide dans son plan.

Par exemple, ledit diaphragme est constitué d'une toile de matière synthétique rigide en cisaillement de rotation. Une telle toile peut par exemple être du type de celles utilisées pour la réalisation de bandes transporteuses. Elle peut être constituée de tissus croisés en fibres polyester enrobées de chlorure de polyvinyle.

Ainsi, puisque la matière dudit diaphragme est rigide dans son plan, le disque peut transmettre le couple de l'arbre d'entraînement audit outil, de sorte que celui-ci est entraîné en rotation. Par ailleurs, puisque la matière du diaphragme est souple perpendiculairement à son plan, un tel disque permet, notamment au démarrage, un "découplage" de l'outil du restant de la machine, facilitant la mise en route de l'outil, et le maintien de ce dernier de façon parfaitement parallèle au sol à traiter, pendant le traitement. De plus, ce disque autorise une répartition d'efforts ou de forces sur l'outil, qui permet un déplacement latéral de la machine.

A l'usage, on s'est aperçu que, lorsqu'un tel disque était monté sur une machine communiquant audit disque, et donc à l'outil rotatif, une grande vitesse nominale de rotation, par exemple de l'ordre de 1000 t/mn, le fonctionnement du disque était parfait, sans effet secondaire. En revanche,, lorsque le disque était monté sur une machine lui imposant une vitesse nominale réduite, par exemple 400 t/mn, il apparaissait des vibrations, désagréables pour l'opérateur se servant de ladite machine, bien que celle-ci effectue un excellent travail.

La présente invention a pour objet de perfectionner le disque d'entraînement du document EP-A-0388 273 pour en éliminer les vibrations à vitesse réduite.

A cette fin, selon la présente invention, le disque d'entraînement destiné à une machine pour la mise en état et/ou l'entretien des sols, du type comportant un moteur susceptible d'entraîner en rotation au moins un outil rotatif par l'intermédiaire d'un arbre d'entraînement, ledit disque d'entraînement comportant une plaque circulaire rigide et un diaphragme circulaire, ledit diaphragme circulaire étant relié, au voisinage de sa périphérie externe, à ladite plaque circulaire rigide et étant susceptible d'être relié, au voisinage de son centre, audit arbre d'entraînement, et étant réalisé en une matière qui est souple perpendiculairement à son plan, mais qui est rigide dans son plan, ledit outil pouvant être fixé sur ladite plaque circulaire rigide du côté opposé audit diaphragme, est remarquable en ce que la cavité formée entre ladite plaque circulaire rigide et ledit diaphragme est étanche et contient un fluide tendant ledit diaphragme.

Le Demandeur a en effet remarqué que, si le diaphragme était légèrement tendu, il en résultait l'élimination des vibrations à vitesse réduite, sans influence négative sur les propriétés dues à la nature particulière du diaphragme circulaire. Il a de plus constaté que le nouveau disque pouvait être utilisé avec satisfaction aussi bien à faible vitesse de rotation qu'à vitesse de rotation élevée.

Bien que l'explication suivante ne soit qu'une hypothèse ne devant pas avoir d'influence sur la brevetablité de la présente invention, le Demandeur pense que le fluide contenu dans ladite cavité et tendant légèrement le diaphragme agit comme un amortisseur évitant les rebonds, à la manière du liquide contenu dans une bouillotte souple.

D'ailleurs, le Demandeur a remarqué qu'il était avantageux que ledit fluide soit un liquide et que la densité dudit liquide soit d'autant plus élevée que la vitesse de rotation nominale dudit disque est plus basse. Il a par exemple constaté que l'eau, qui élimine totalement les vibrations à 400 t/mn, laissait subsister certaines vibrations à 200 t/mn, qui étaient éliminées en remplaçant l'eau par de la glycérine.

Pour expliquer ce phénomène, le demandeur pense, sans que cela puisse constituer une condition de validité de la présente invention, que c'est l'action des forces centrifuges sur le liquide qui fixe la valeur de l'amortissement obtenu. Le demandeur a également remarqué à ce propos que, en plus de la densité du liquide, la quantité de liquide contenue dans ladite cavité était également un paramètre pour le réglage de l'élimination des vibrations à une vitesse donnée.

Il peut donc être judicieux de plus ou moins remplir ladite cavité, en fonction de la vitesse de rotation de l'outil et de la densité dudit liquide.

Par ailleurs, les moyens de liaison du disque audit arbre d'entraînement étant portés par le diaphragme, il est nécessaire que lesdits moyens de liaison soient montés de façon étanche sur la partie centrale de celui-ci.

De préférence, lesdits moyens de liaison permettent un montage et/ou un démontage aisé dudit disque d'entraînement sur l'arbre de la machine. A cet effet, on peut prévoir des moyens de liaison complémentaires portés par ledit arbre d'entraînement pour former une liaison amovible à coincement.

Lorsque, de façon connue, l'outil rotatif comporte, ou bien est constitué par un disque de matière fibreuse, il est avantageux que ladite plaque circulaire rigide comporte, sur sa face opposée audit diaphragme, des crochets pour l'accrochage dudit disque de matière fibreuse. Un tel système d'accrochage et de fixation est avantageusement du type décrit dans le brevet EP-A-0 347 302.

Les figures du dessin annexé feront bien comprendre comment l'invention peut être réalisée. Sur ces figures, des références identiques désignent des éléments semblables.

La figure 1 est une vue en coupe diamétrale d'un exemple de réalisation du disque d'entraînement conforme à la présente invention.

La figure 2 est une vue de dessus du disque de la figure 1.

La figure 3 est une vue en coupe semblable à celle de la figure 1, l'arbre d'entraînement du moteur étant dans une position inclinée par rapport audit outil.

Le disque d'entraînement 1, conforme à la présente invention et représenté sur les figures 1 à 3, est destiné à être monté sur une machine pour la mise en état et/ou l'entretien des sols, cette machine comportant un moteur (non représenté) susceptible d'entraîner un outil rotatif 2 par l'intermédiaire d'un arbre d'entraînement 3.

Sur les figures 1 et 3, on a supposé que l'outil rotatif était un disque de matière fibreuse et l'arbre d'entraînement 3 a été représenté seulement en pointillés.

Comme on peut le voir sur les figures 1 et 3, le disque d'entraînement 1 comporte une plaque circulaire rigide 4 et un diaphragme circulaire 5. Ce diaphragme est réalisé en une matière souple perpendiculaire à son plan, mais rigide dans son plan, telle que par exemple une toile de matière synthétique rigide en cisaillement de rotation. Une telle toile peut par exemple être du type de celles utilisées pour la réalisation de bandes transporteuses. Elle peut être constituée de tissus croisés en fibres polyester enrobées de chlorure de polyvinyle.

Par l'intermédiaire de brides 6 et de moyens de fixation 6A, le diaphragme circulaire 5 est rendu solidaire de ladite plaque rigide 4, de façon étanche, par exemple grâce également à une membrane auxiliaire 9 appliquée contre ladite plaque rigide 4, au voisinage des périphéries externes dudit diaphragme et de ladite plaque circulaire rigide.

Par ailleurs, au centre du diaphragme 5, est montée sur celui-ci, de façon étanche, une bride de liaison femelle 7 par l'intermédiaire de moyens de fixation 7A. Cette bride femelle 7 est prévue pour coopérer avec une bride mâle 8 solidaire de l'extrémité libre de l'arbre d'entraînement 3. Sur les figures 1 et 3, cette bride mâle 8 est représentée en pointillés, comme l'arbre 3 duquel elle est solidaire.

Comme cela est illustré notamment sur la figure 2, les brides mâle et femelle 7 et 8 forment une liaison à ergots par rotation et coincement.

Ainsi, puisque la liaison périphérique entre le diaphragme 5 et la plaque 4 est réalisée de manière étanche et que la bride 7 est montée étanche sur le diaphragme 5, il en résulte que, entre le diaphragme 5 et la plaque circulaire rigide 4, est formée une cavité étanche 10. Conformément à la présente invention, dans cette cavité étanche 10, est contenu un fluide, notamment un liquide susceptible de tendre légèrement ledit diaphragme 5, comme cela est représenté sur la figure 1.

Si la machine de traitement de sols est prévue pour entraîner le disque rotatif à une vitesse nominale de 400 t/mn, il est avantageux que ledit liquide soit de l'eau. Ainsi, au repos, le diaphragme 5 reste légèrement tendu (voir la figure 1) à la manière d'une bouillotte, alors que l'inclinaison de l'outil 2 par rapport à l'arbre 3 est libre, mais amortie, comme représenté sur la figure 3.

Pour fixer l'outil fibreux 2 au disque d'entraînement 1, la plaque circulaire rigide 4 comporte, sur sa face opposée au diaphragme 5, des crochets saillants 11 susceptibles de pénétrer dans la matière fibreuse de l'outil 2.

Pour faciliter la mise en place de l'outil fibreux 2 sur le disque d'entraînement 1, l'outil comporte un évidement central 12 susceptible de coopérer avec une saillie 14 portée par la face de la plaque circulaire rigide sur laquelle sont prévus lesdits crochets 11.

## Revendications

1. Disque d'entraînement (1) destiné à une machine pour la mise en état et/ou l'entretien des sols, du type comportant un moteur susceptible d'entraîner en rotation au moins un outil rotatif (2) par l'intermédiaire d'un arbre d'entraînement (3), ledit disque d'entraînement (1) comportant une plaque circulaire rigide (4) et un diaphragme circulaire (5), ledit diaphragme circulaire (5) étant relié, au voisinage de sa périphérie externe, à ladite plaque circulaire rigide (4) et étant susceptible d'être relié, au voisinage de son centre, audit arbre d'entraînement (3), et étant réalisé en une matière qui est souple perpendiculairement à son plan, mais qui est rigide dans son plan, ledit outil (2) pouvant être fixé sur ladite plaque circulaire rigide (4) du côté opposé audit diaphragme (5),
caractérisé en ce que la cavité (10) formée entre ladite plaque circulaire rigide (4) et ledit diaphragme (5) est étanche et contient un fluide tendant ledit diaphragme (5).

2. Disque d'entraînement selon la revendication 1,
caractérisé en ce que ledit fluide contenu dans ladite cavité est un liquide.

3. Disque d'entraînement selon la revendication 2,
caractérisé en ce que la densité dudit liquide est d'autant plus élevée que la vitesse de rotation nominale dudit disque est plus basse.

4. Disque d'entraînement selon l'une des revendications 2 ou 3, dont la vitesse nominale de rotation est de l'ordre de 400 t/mn,
caractérisé en ce que ledit liquide est de l'eau.

5. Disque d'entraînement selon l'une quelconque des revendications 1 à 4, comportant des moyens (7) de liaison audit arbre d'entraînement,
caractérisé en ce que lesdits moyens de liaison (7) sont montés de façon étanche dans la partie centrale dudit diaphragme (5).

6. Disque d'entraînement selon la revendication 5,
caractérisé en ce que lesdits moyens de liaison (7) permettent un montage et/ou un démontage aisé dudit disque (1) sur ledit arbre d'entraînement (3).

7. Disque d'entraînement selon la revendication 6,
caractérisé en ce que lesdits moyens de liaison (7) coopèrent avec des moyens de liaison complémentaires (8) portés par ledit arbre d'entraînement (3) pour former une liaison amovible à coincement.

8. Disque d'entraînement selon l'une quelconque des revendications 1 à 7, destiné à entraîner en rotation un outil rotatif (2) comportant un disque de matière fibreuse,
caractérisé en ce que ladite plaque circulaire rigide (4) comporte, sur sa face opposée audit diaphragme (5), des crochets (11) pour l'accrochage dudit disque de matière fibreuse.

## Claims

1. Drive disc (1) intended for a machine for the repair and/or maintenance of floors, of the type including a motor capable of rotationally driving at least one rotary tool (2) through the use of a drive shaft (3), the said drive disc (1) including a rigid circular plate (4) and a circular diaphragm (5), the said circular diaphragm (5), close to its external periphery, being connected to the said rigid circular plate (4) and, close to its centre, being capable of being connected to the said drive shaft (3), and being produced from a material which is supple perpendicular to its plane but which is rigid in its plane, it being possible for the said tool (2) to be fixed to the said rigid circular plate (4) on the opposite side to the said diaphragm (5), characterized in that the cavity (10) formed between the said rigid circular plate (4) and the said diaphragm (5) is leaktight and contains a fluid keeping the said diaphragm (5) taut.

2. Drive disc according to Claim 1, characterized in that the said fluid contained in the said cavity is a liquid.

3. Drive disc according to Claim 2, characterized in that the density of the said liquid is higher, the lower the nominal rotational speed of the said disc.

4. Drive disc according to either of Claims 2 and 3, the nominal rotational speed of which is of the order of 400 rpm, characterized in that the said liquid is water.

5. Drive disc according to any one of the Claims 1 to 4, including means (7) for linking with the said drive shaft, characterized in that the said linking means (7) are mounted in leaktight fashion in the central part of the said diaphragm (5).

6. Drive disc according to Claim 5, characterized in that the said linking means (7) allow easy mounting and/or demounting of the said disc (1) on and/or from the said drive shaft (3).

7. Drive disc according to Claim 6, characterized in that the said linking means (7) interact with complementary linking means (8) borne by the said drive shaft (3) in order to form a removable wedging link.

8. Drive disc according to any one of Claims 1 to 7, intended for rotationally driving a rotary tool (2) including a disc of fibrous material, characterized in that the said rigid circular plate (4) includes, on its opposite face to the said diaphragm (5), hooks (11) for the fastening of the said disc of fibrous material.

## Patentansprüche

1. Antriebsscheibe (1) für eine Maschine zur Instandsetzung und/oder Pflege von Fußböden, die einen Motor umfaßt, der geeignet ist, mindestens ein drehbares Werkzeug (2) über eine Antriebswelle (3) in Rotation zu bringen, wobei diese Antriebsscheibe (1) eine starre, kreisförmige Platte (4) aufweist und eine kreisförmige Membran (5), wobei diese kreisförmige Membran (5) im Bereich ihres äußeren Umfangs mit der starren kreisförmigen Platte (4) verbunden ist und im Bereich ihres Mittelpunkts mit der Antriebswelle (3) verbindbar ist und aus einem Material besteht, das senkrecht zu der Membranebene nachgiebig ist, jedoch starr in der Membranebene, wobei das Werkzeug (2) an der starren, kreisförmigen Platte (4) auf der der Membran (5) abgewandten Seite befestigt werden kann,
dadurch gekennzeichnet, daß der Hohlraum (10) zwischen der starren, kreisförmigen Platte (4) und der Membrane (5) dicht ist und ein Fluid enthält, das die Membran (5) spannt.

2. Antriebsscheibe nach Patentanspruch 1,
dadurch gekennzeichnet, daß das im Hohlraum enthaltene Fluid eine Flüssigkeit ist.

3. Antriebsscheibe nach Patentanspruch 2,
dadurch gekennzeichnet, daß die Dichte der Flüssigkeit um so höher ist, je geringer die Nennrotationsgeschwindigkeit der Scheibe ist.

4. Antriebsscheibe nach einem der Patentansprüche 2 oder 3, deren Nennrotationsgeschwindigkeit in der Größenordnung von 400 U/min liegt,
dadurch gekennzeichnet, daß die Flüssigkeit Wasser ist.

5. Antriebsscheibe nach einem der Patentansprüche 1 bis 4, die Mittel (7) zur Verbindung mit der Antriebswelle umfaßt,
dadurch gekennzeichnet, daß die Verbindungsmittel (7) im mittleren Bereich der Membrane (5) auf dichte Weise angebracht sind.

6. Antriebsscheibe nach Patentanspruch 5,
dadurch gekennzeichnet, daß die Verbindungsmittel (7) eine einfache Montage und/oder Demontage dieser Scheibe (1) an der Antriebswelle (3) ermöglichen.

7. Antriebsscheibe nach Patentanspruch 6,
dadurch gekennzeichnet, daß die Verbindungsmittel (7) mit zusätzlichen Verbindungsmitteln (8), die die Antriebswelle (3) trägt , zusammenwirken, um eine abnehmbare Klemmverbindung zu bilden.

8. Antriebsscheibe nach einem der Patentansprüche 1 bis 7, die dazu bestimmt ist, ein drehbares Werkzeug (2), das eine Scheibe aus Fasermaterial aufweist, in Rotation zu bringen,
dadurch gekennzeichnet, daß die starre, kreisförmige Platte (4) auf ihrer der Membrane (5) abgewandten Seite Haken (11) zur Befestigung der Scheibe aus faserhaltigem Material aufweist.
